# EUROPÄISCHE PATENTSCHRIFT

(11) **EP 2 896 760 B1**
(45) Veröffentlichungstag und Bekanntmachung des Hinweises auf die Patenterteilung: **30.11.2016**
(21) Anmeldenummer: 14151910.8
(22) Anmeldetag: 21.01.2014
(51) Int. Cl.: E03D 9/08

(54) **Dusch-WC mit bewegbarem Funktionsarm**
Shower WC with movable function arm
WC-douche avec bras fonctionnel mobile

(43) Veröffentlichungstag der Anmeldung: 22.07.2015
(73) Patentinhaber: Geberit International AG, 8645 Jona (CH)
(72) Erfinder: Wenk, Silvan, 8716 Schmerikon (CH)
(74) Vertreter: Szynka, Dirk

(56) Entgegenhaltungen:
- EP-A2- 0 330 291
- DE-A1-102011 086 263
- US-A- 4 987 617
- US-A- 5 953 765
- US-A1- 2005 257 316
- US-A1- 2006 070 173
- US-A1- 2008 047 055

## Beschreibung

Die vorliegende Erfindung betrifft ein Dusch-WC, also ein an sich bekanntes Wasserklosett mit einer Unterduscheinrichtung zur Reinigung des Benutzers nach der WC-Benutzung.

Dusch-WCs sind seit längerer Zeit bekannt und erfahren in den letzten Jahren zunehmende Verbreitung. In vielen Fällen weisen sie neben einem beweglichen Duscharm einen Föhnarm zur Warmlufttrocknung des Benutzers nach dem Duschvorgang auf. Beide Arme können in den meisten Fällen in die WC-Schüssel des WCs hinein und aus ihr zurück in eine zurückgezogene Bewegungsposition verfahren werden. Im Regelfall findet ein Elektromotor oder ein durch den Leitungswasserdruck betätigter Hydraulikzylinder Verwendung, letzteres vor allem bei Dusch-WCs ohne beweglichen Föhnarm. Der Stand der Technik befasst sich in großem Umfang mit Art, Position, Reinigung und Aufbau des Duscharms und auch des Föhnarms und natürlich mit weiteren technischen Elementen zur Warmwasserbereitung, Warmlufterzeugung, etc.

Im Folgenden soll der Begriff Funktionsarm als Oberbegriff für Duscharme, Föhnarme und denkbare weitere Arme eines Dusch-WCs verwendet werden, die zu ihrer Benutzung in die WC-Schüssel hinein verfahren und danach zurückgefahren werden können.

Zum Stand der Technik wird verwiesen auf die US 4,987,617, auf der der Oberbegriff des Anspruchs 1 beruht. Dort sind zwei nebeneinanderliegende Duscharme vorgesehen, die jeweils in einem Zylinder bewegt werden können, wobei an einem WC-Schüssel-abgewandten Ende der Zylinder jeweils ein Elektromotor seitlich versetzt angebracht ist, der über ein Zahnradgetriebe und eine Spindelstange den jeweiligen Duscharm gegenüber dem jeweiligen Zylinder bewegt. Die Zylinder wiederum werden alternativ durch ein teilgezahntes Antriebsritzel eines zwischen ihnen und etwas unter ihnen montierten weiteren Elektromotors bewegt. Dessen Antriebsritzel greift in außen an den Zylindern angebrachte Zahnstangen ein.

Der Erfindung liegt die Aufgabe zugrunde, ein hinsichtlich des Bewegungsmechanismus für einen Funktionsarm verbessertes Dusch-WC anzugeben.

Die Aufgabe wird gelöst durch ein Dusch-WC mit einem Klosettkörper, der eine WC-Schüssel aufweist, einem in die WC-Schüssel hinein bewegbaren Funktionsarm, einem Rotationsmotor zum Antreiben der Bewegung des Funktionsarms zwischen zwei Bewegungspositionen und einem Kopplungselement zur Übertragung einer von dem Rotationsmotor abgeleiteten Antriebskraft auf den Funktionsarm, wobei das Kopplungselement in dem Funktionsarm angekoppelt ist, der Funktionsarm hinsichtlich seiner Bewegung gegenüber dem Kopplungselement beweglich ist und das Kopplungselement bei aus der WC-Schüssel zurückgefahrener Bewegungsposition zumindest teilweise in dem Funktionsarm integriert ist, wobei der Rotationsmotor hinsichtlich einer Achse seiner Abtriebswelle achsversetzt ist zu einer Mittellängsachse des Funktionsarms und einer Mittellängsachse des Kopplungselements und wobei der Funktionsarm in dem Dusch-WC so gekippt montiert ist, dass sein hinsichtlich einer Richtung der Bewegung des Funktionsarms in die WC-Schüssel hinein vorderes Ende etwas tiefer liegt als sein in diesem Sinn hinteres Ende, dadurch gekennzeichnet, dass der Rotationsmotor unter dem hinteren Ende des Funktionsarms in dessen aus der WC-Schüssel zurückgefahrener Bewegungsposition angeordnet ist.

Daneben richtet sich die Erfindung auch auf einen Dusch-WC-Aufsatz und dessen Verwendung, mit dem bzw. gemäß der aus einem WC ohne Duschfunktion ein Dusch-WC erstellt werden kann.

Die Erfindung geht dabei von einem Rotationsmotor zum Antreiben des Funktionsarms aus, also einem Motor, der an einer Abtriebswelle ein Drehmoment zum Antrieb zur Verfügung stellt, insbesondere einem Elektromotor. Damit sind ausdrücklich Duscharmantriebe in Form von durch den Leitungswasserdruck betätigten Hydraulikzylindern nicht gemeint, die hinsichtlich ihrer baulichen Gestaltung und Anordnung eigenen Gesetzmäßigkeiten und Beschränkungen unterliegen und bei heutigen Dusch-WCs, insbesondere solchen mit Föhnfunktion, immer weniger in Gebrauch sind. Der Rotationsmotor dient dabei zum Antreiben mindestens einer Bewegungsrichtung bei einer Bewegung des Funktionsarms zwischen zwei Bewegungspositionen, nämlich einer maximal in die WC-Schüssel hineingefahrenen und einer maximal daraus zurückgefahrenen Position. Die andere Bewegungsrichtung kann zum Beispiel durch Federbeaufschlagung oder ähnlich betätigt sein. In den meisten Fällen ist der Rotationsmotor allerdings für beide Bewegungsrichtungen zuständig.

Der Funktionsarm führt in seiner WC-Schüssel-seitigen Bewegungsposition eine bestimmte Funktion aus, insbesondere in Verbindung mit dem Transport eines Fluids, beispielsweise von Duschwasser im Fall eines Duscharms oder Warmluft im Fall eines Föhnarms.

Das Kopplungselement definiert sich bei dieser Erfindung erstens dadurch, dass es von dem Rotationsmotor angetrieben ist, zweitens durch seine Ankopplung an dem Funktionsarm und drittens dadurch, dass der Funktionsarm bei seinen Bewegungen relativ zu dem Kopplungselement beweglich ist, sich also die Relativposition zwischen dem Kopplungselement und dem Funktionsarm in den beiden Bewegungsrichtungen verändert. Vorzugsweise bleibt das Kopplungselement dabei gegenüber dem Rest des Dusch-WCs, bezogen auf die beiden Bewegungsrichtungen, unbewegt. Die Funktionsarmbewegung findet also nicht nur relativ zu dem Dusch-WC, sondern auch relativ zu dem Kopplungselement statt.

Zur Übertragung der Antriebskraft ist das Kopplungselement an dem Funktionsarm angekoppelt. Dies geschieht erfindungsgemäß "in" dem, das heißt nicht "außen" an der Mantelfläche des in der Regel zylinderförmigen oder zylinderähnlichen Funktionsarms. Vielmehr soll das Kopplungselement innerhalb einer Außenmantelfläche des Funktionsarms angreifen. Ferner sollen die Ankopplung und die Gesamtkonstruktion so ausgelegt sein, dass das Kopplungselement in der zurückgefahrenen Bewegungsposition des Funktionsarms in diesem integriert ist, das heißt zu einem erheblichen Teil (etwa zumindest der Hälfte) der Längserstreckung des Kopplungselements entlang der Bewegungsrichtung innerhalb des Funktionsarms angeordnet und von diesem abgedeckt ist.

Die Abdeckung muss dabei nicht nach allen in einer Ebene senkrecht zur Bewegungsrichtung liegenden Richtungen vollständig gegeben sein, sondern nur zu einem überwiegenden Teil.

In anderen Worten greift das Kopplungselement bezogen auf die zurückgefahrene Bewegungsposition des Funktionsarms innerhalb desselben zentral an und ist damit in dieser Position weitgehend in dem Funktionsarm integriert.

Damit können besonders kompakte und einfache Lösungen erreicht werden, weil die Krafteinleitung bei einem relativ zentralen Angriffspunkt ohne wesentliche Kippmomente erfolgt - anders als beispielsweise bei außerhalb des Funktionsarms liegenden Kopplungselementen wie parallel dazu verlaufenden Zahnstangen oder Spindeln. Gleichzeitig kann das Kopplungselement bedarfsweise verschmutzungsgeschützt und jedenfalls raumökonomisch untergebracht werden. Im Vergleich dazu nehmen neben einem Funktionsarm angeordnete Kopplungselemente wie die gerade erwähnten Zahnstangen oder Spindeln zusätzlichen Raum ein und bedürfen situationsabhängig eines zusätzlichen Schutzes vor Verschmutzung. Wie bereits ausgeführt, kann der Funktionsarm insbesondere ein Duscharm und/oder ein Föhnarm sein. Dabei können im kombinierten Fall Duscharm und Föhnarm kombiniert und integriert ausgeführt sein, also als ein Arm, aber auch separat vorliegen und jeweils der Erfindung entsprechen.

Vorzugsweise ist das Kopplungselement um eine Rotationsachse drehbar und von dem Motor rotierend angetrieben, wobei die Rotationsachse des Kopplungselements parallel zu den Bewegungsrichtungen des Funktionsarms liegt. Ferner ist das Kopplungselement vorzugsweise in den Bewegungsrichtungen lang gestreckt und starr, was vor allem bei einer Antriebsfunktion des Motors in zwei Bewegungsrichtungen vorteilhaft ist und den Aufwand für eine Wickeltrommel oder eine ähnliche Lösung für ein flexibles Kopplungselement spart. Eine bevorzugte Lösung ist eine Spindelstange, also eine in der Bewegungsrichtung orientierte langgestreckte Stange mit einem Schraubengewinde.

Erfingdungsgemäß ist der Rotationsmotor gegenüber der Längsmittelachse des Funktionsarms und gegebenenfalls auch der Längsachse der Spindelstange achsversetzt angeordnet und nimmt dabei eine versetzte Position ein. Dabei ist der Motor unter dem Funktionsarm in dessen zurückgezogener Position angeordnet ist, wobei der Funktionsarm in der montierten Lage im Dusch-WC schräg steht mit gegenüber dem WC-Schüssel-abgewandten Ende tiefer liegendem WC-Schüssel-seitigen Ende, in anderen Worten mit hinsichtlich der Bewegung in die WC-Schüssel hinein gegenüber dem hinteren Ende tiefer liegendem vorderen Ende. Dies ist von besonderem Vorteil, wenn es auf die Gesamtbauhöhe ankommt, weil die erwähnte gekippte Position des Funktionsarms durch die gewünschte Bewegungsstrecke in die WC-Schüssel vorgegeben ist und damit unter dem WC-Schüssel-abgewandten Ende des Funktionsarms Platz verfügbar und dementsprechend diese Anordnung mit einem geringen oder keinem zusätzlichen Bauvolumen in der Höhe verknüpft ist.

Bei der beschriebenen Ausgestaltung kann an einem WC-Schüssel-abgewandten Ende des Kopplungselements ein Getriebe angeschlossen sein, beispielsweise an einem Ritzel an einem Spindelstangenende, und sich von dort nach unten erstrecken, um ebenfalls den infolge der gekippten Lage des Funktionsarms verfügbaren Raum zu nutzen. Dann bietet sich im Hinblick auf die gesamte Baulänge vorteilhaft an, den Motor WC-Schüssel-seitig von dem Getriebe anzuordnen, wozu auf das Ausführungsbeispiel verwiesen wird.

Bei einer bevorzugten Ausgestaltung ist in dem Funktionsarm eine Kammer für das Kopplungselement vorgesehen, insbesondere für eine Spindelstange, und ist das Kopplungselement in der Kammer in der zurückgefahrenen Bewegungsposition zumindest 50% und vorzugsweise 60%, 70% oder sogar 80% seiner Länge untergebracht. Auch hier wird zur Veranschaulichung auf das Ausführungsbeispiel verwiesen. Wenn, wie beim Ausführungsbeispiel, dass Kopplungselement einstückig mit zum Beispiel einem Ritzel zum Antrieb ausgeführt ist, gilt diese Aussage vorzugsweise sogar für seine Länge insgesamt einschließlich dieses zusätzlichen einstückigen Elements, etwa das Ritzels.

In Verbindung damit bietet sich erfindungsgemäß eine Anordnung einer Funktionsfluidleitung über der Kammer an, zum Beispiel eine Duschwasser- oder eine Föhnluftleitung.

Im folgenden wird die Erfindung anhand eines Ausführungsbeispiels näher erläutert, wobei die einzelnen Merkmale auch in anderen Kombinationen erfindungswesentlich sein können.

Im einzelnen zeigt:
Figur 1 eine perspektivische Ansicht einer erfindungsgemäßen Duscheinrichtung;
Figur 2 eine Längsschnittansicht der Duscheinrichtung;
Figur 3 eine Seitenansicht in Einbaulage in einem Dusch-WC;
Figur 4 eine Darstellung eines Getriebes der Duscheinrichtung;
Figur 5 eine Längsschnittdarstellung einer Spindelstange und eines Teils des Duscharms der Duscheinrichtung;
Figur 6 eine perspektivische Ansicht zu Figur 5;
Figur 7 eine Ansicht eines Dusch-WCs mit der Duscheinrichtung.

Die in Figur 1 und Figur 2 dargestellte Duscheinrichtung weist einen Duscharm 1, einen Rotations-Elektromotor 2 und ein Getriebe 3 auf. Der Duscharm 1 hat einen (in Bezug auf den Motor 2 und das Getriebe 3) distalen Duschkopf 4 mit einer in Figur 2 nur angedeuteten Duschdüse zur Unterleibsreinigung eines Benutzers des Dusch-WCs, in dem die Duscheinrichtung montiert ist. Zu dieser Duschdüse 5 führt eine ebenfalls in Figur 2 erkennbare Wasserleitung 6 in dem Duscharm 1, die einen proximalen Anschlussstutzen 7 für eine nicht eingezeichnete flexible Schlauchleitung für vorgewärmtes Duschwasser aufweist.

Der Duscharm 1 ist in den Figuren 1 und 2 auf einer Tragschiene 8 gehalten, gegenüber der er längs verschieblich ist, und zwar in Bezug auf Figur 2 in der horizontalen Richtung. Hierzu weist der Duscharm 1 an seinem proximalen Ende eine hier einstückig mit dem Anschlussstutzen 7 ausgeführte Manschette 9 mit einem Innengewinde als Duscharmbestandteil auf, die in den Figuren 5 (im Längsschnitt analog Figur 2) und 6 (in perspektivischer Ansicht von schräg hinten, also auf das Ende der Duscheinrichtung mit dem Getriebe 3 gesehen) besser zu erkennen ist. In diese Manschette greift eine langgestreckte Spindelstange 10 ein, die ebenfalls in den Figuren 5 und 6, aber auch in Figur 2 deutlich zu erkennen ist und gemäß Figur 2 in dem dort gezeigten Zustand mit ihrem gesamten Gewinde in einer entsprechenden Kammer 11 des Duscharms aufgenommen ist. Die Spindelstange 10 ist also in dem Duscharm 1 an diesen gekoppelt, nämlich über das Innengewinde.

Konkret ist die Spindelstange 10 in diesem Fall in der dargestellten zurückgefahrenen Bewegungsposition zu etwa 90 % ihrer Gesamtlänge einschließlich des Ritzels 12 in der Kammer 11 untergebracht und immerhin sogar zu etwa 94 %, wenn man das Ritzel 12 nicht dazurechnet. Sie ist daher in optimaler Weise geschützt und kompakt angeordnet.

Die Figuren 1, 2, 5 und 6 zeigen ferner, dass die Spindelstange an ihrem proximalen Ende ein Antriebsritzel 12 hat und mit einer direkt daneben liegenden Rille 13 in einer Klammer 14 der Tragschiene 8 eingesteckt und drehbar gehalten ist.

Das Ritzel 12 kämmt gemäß der Innendarstellung des Getriebes 3 in Figur 4 über ein Zwischenzahnrad 15 mit einem Abtriebsritzel 16 des Motors 2, wobei das Zwischenzahnrad 15 und das Abtriebsritzel 16 in einem in den Figuren 1, 2 und 4 erkennbaren Gehäuse untergebracht sind, das sich unmittelbar proximal an den Motor 2 in der Längserstreckungsrichtung des Duscharms 1 anschließt und dabei in den Figuren unter dem Ritzel angeordnet ist. Das Zwischenzahnrad 15 liegt in der Schnittdarstellung nach Figur 2 außerhalb der Schnittebene und ist deswegen nicht zu sehen. Auch der Motor 2 liegt in den Figuren unter dem Ritzel 12, genauer gesagt unter dem proximalen Ende der Spindelstange 10, insbesondere ist dabei seine Abtriebswellenachse nach unten parallel versetzt gegenüber einer nicht eingezeichneten Mittellängsachse des Duscharms 1 und der Spindelstange 10. Die genaue Einbaulage ist in Figur 3 in einer Seitenaufrissdarstellung gezeigt und entspricht der Tatsache, dass der Duscharm bei seiner durch den Motor 2, das Getriebe 3 und die Spindelstange 10 in Verbindung mit der Manschette 9 antreibbaren Ausfahrbewegung nicht nur in eine WC-Schüssel hinein sondern in der WC-Schüssel auch in eine etwas tiefer liegende Position gefahren werden soll. Man kann sich dies anhand Figur 7 vorstellen, in der der Duschkopf 4 eingezeichnet ist und in Bezug auf die WC-Schüssel eine relativ hohe Position einnimmt.

In Anbetracht dieser schrägen Einbaulage nach Figur 3 ist die bezogen auf die Längserstreckungsrichtung des Duscharms 1 unter dem Duscharm beziehungsweise dem Ritzel 12 angeordnete Position des Motors 2 und des Getriebes 3 von Vorteil, weil unter dem proximalen Ende des Duscharms beziehungsweise unter dem Ritzel 12 gewissermaßen ohnehin Platz vorhanden ist, jedenfalls wenn die Einbausituation im Heckbereich des Dusch-WCs auch durch horizontal verlaufende Begrenzungen oder Wände geprägt ist.

Am distalen Ende des Duscharms 1 ist ferner eine in den Figuren 1 bis 3 gezeigte Waschvorrichtung 17 für den Duschkopf 4 und den Duscharm 1 zur Wäsche (bei der Ein-und Ausfahrbewegung) mit einem Anschlussstutzen 18 für die zugehörige Waschwasser-Anschlussleitung zu sehen. Figur 1 zeigt, dass diese Waschvorrichtung 17 auf die Tragschiene 8 in Längsrichtung des Duscharms 1 aufgeschoben und durch Klammern rastend gehalten ist.

Figur 7 zeigt ein komplettes erfindungsgemäßes Dusch-WC 19, in dem die Duscheinrichtung aus den Figuren 1 bis 6 in einem Duschaufsatz im Heckbereich auf dem Klosettkörper 21 eingebaut ist. Daher ist der Duschaufsatz 20 gegenüber des Klosettkörper 21 etwas erhöht, um ausreichend Platz zu schaffen. Dieser erhöhte Duschaufsatz geht nach vorne rechts (in Figur 7) in eine klassische WC-Brille auf einem Schüsselrand über. Im rückseitigen Teil über dem Schüsselrand ist ein Durchtritt 22 für den Duscharm 1 zu erkennen, der in Figur 7 nur symbolisch dargestellt ist. Daneben ist ein Föhnarm 23 eingezeichnet, der nach ganz ähnlichen Kriterien wie der in den Figuren 1 bis 6 dargestellte Duscharm 1 in erfindungsgemäßer Weise antreibbar ausgestaltet sein kann, insbesondere also eine Kammer für eine integrierte Spindelstange mit analogem Motorantrieb aufweisen kann. Beide Arme sind im ausgefahrenen Zustand gezeigt, wobei insbesondere der Duscharm 1 relativ weit ausfährt, um eine zum Erreichen der anatomisch vorgegebenen Körperteile günstige Positionen des Duschkopfs 4 zu erreichen. Dazu gehört auch, dass der Duscharm 1 schräg nach unten fährt, also auch in der in Figuren 1 bis 6 dargestellten zurückgefahrenen Position (bei hier vorhandener geradliniger Bewegung) schräg angeordnet ist. Auf die sich daraus ergebene Einbaulage wurde bereits anhand Figur 3 eingegangen. Sie ermöglicht insgesamt durch eine günstige Unterbringung der Antriebskomponenten eine flache Bauweise, sodass der Duschaufsatz 20 des Klosettkörpers 21 nicht allzu hoch sein muss.

## Patentansprüche

1. Dusch-WC mit
einem Klosettkörper (21), der eine WC-Schüssel aufweist,
einem in die WC-Schüssel hinein bewegbaren Funktionsarm (1, 23), einem Rotationsmotor (2) zum Antreiben der Bewegung des Funktionsarms (1, 23) zwischen zwei Bewegungspositionen
und einem Kopplungselement (10) zur Übertragung einer von dem Rotationsmotor (2) abgeleiteten Antriebskraft auf den Funktionsarm (1, 23), wobei das Kopplungselement (10) in dem Funktionsarm (1, 23) angekoppelt ist, der Funktionsarm (1, 23) hinsichtlich seiner Bewegung gegenüber dem Kopplungselement (10) beweglich ist
und das Kopplungselement (10) bei aus der WC-Schüssel zurückgefahrener Bewegungsposition zumindest teilweise in dem Funktionsarm (1, 23) integriert ist,
wobei der Rotationsmotor (2) hinsichtlich einer Achse seiner Abtriebswelle achsversetzt ist zu einer Mittellängsachse des Funktionsarms (1, 23) und einer Mittellängsachse des Kopplungselements (10) und wobei der Funktionsarm (1) in dem Dusch-WC so gekippt montiert ist, dass sein hinsichtlich einer Richtung der Bewegung des Funktionsarms (1) in die WC-Schüssel hinein vorderes Ende (4) etwas tiefer liegt als sein in diesem Sinn hinteres Ende,
**dadurch gekennzeichnet, dass** der Rotationsmotor (2) unter dem hinteren Ende des Funktionsarms (1) in dessen aus der WC-Schüssel zurückgefahrener Bewegungsposition angeordnet ist.

2. Dusch-WC nach Anspruch 1, bei dem der Funktionsarm (1, 23) ein Duscharm (1) mit einer Unterleibsduschfunktion ist.

3. Dusch-WC nach Anspruch 1 oder 2, bei dem der Funktionsarm (1, 23) ein Föhnarm (23) ist.

4. Dusch-WC nach einem der vorstehenden Ansprüche, bei dem das Kopplungselement (10) um eine Rotationsachse drehbar und rotierend angetrieben ist und die Rotationsachse des Kopplungselements (10) parallel zur Richtung der Bewegung des Funktionsarms (1, 23) liegt.

5. Dusch-WC nach einem der vorstehenden Ansprüche, bei dem das Kopplungselement (10) in einer Richtung der Bewegung des Funktionsarms (1, 23) langgestreckt ist.

6. Dusch-WC nach Anspruch 4 und 5, bei dem das Kopplungselement (10) eine Spindelstange (10) ist.

7. Dusch-WC nach einem der vorstehenden Ansprüche, bei dem der Rotationsmotor (2) hinsichtlich der Achse seiner Abtriebswelle parallel versetzt ist zu einer Mittellängsachse des Funktionsarms (1, 23) und der Mittellängsachse des Kopplungselements (10).

8. Dusch-WC nach einem der vorstehenden Ansprüche, bei dem sich an das hintere Ende des Funktionsarms (1, 23) in dessen aus der WC-Schüssel zurückgefahrener Bewegungsposition nach unten ein Getriebe (3) anschließt und unter dem Funktionsarm (1, 23) WC-Schüssel-seitig von dem Getriebe (3) der Rotationsmotor (2) montiert ist, wobei das Getriebe (3) im Fall des Anspruchs 6 mit einem Ritzel (12) an dem hinteren Ende der Spindelstange (10) gekoppelt ist.

9. Dusch-WC nach einem der vorstehenden Ansprüche, bei dem das Kopplungselement (10) über mindestens 50% seiner Länge in einer Richtung der Bewegung des Funktionsarms (1, 23) in einer Kammer (11) des Funktionsarms (1, 23) untergebracht ist, wenn sich der Funktionsarm (1, 23) in der aus der WC-Schüssel zurückgezogenen Bewegungsposition befindet.

10. Dusch-WC nach Anspruch 9, bei dem der Funktionsarm (1, 23) über der Kammer (11) eine Funktionsfluidleitung (6) aufweist, insbesondere im Fall des Anspruchs 2 eine Duschwasserleitung und im Fall des Anspruchs 3 eine Föhnluftleitung.

11. Dusch-WC-Aufsatz (20) für einen Klosettkörper (21) mit einer in dem Dusch-WC-Aufsatz integrierten Unterduscheinrichtung mit einem aus dem Dusch-WC-Aufsatz (20) heraus und damit bei montierter Position des Dusch-WC-Aufsatzes (20) auf dem Klosettkörper (21) in eine WC-Schüssel des Klosettkörpers (21) hinein bewegbaren Funktionsarm (1, 23),
einem Rotationsmotor (2) zum Antreiben der Bewegung des Funktionsarms (1, 23) zwischen zwei Bewegungspositionen
und einem Kopplungselement (10) zur Übertragung einer von dem Rotationsmotor (2) abgeleiteten Antriebskraft auf den Funktionsarm (1, 23), wobei das Kopplungselement (10) in dem Funktionsarm (1, 23) angekoppelt ist, der Funktionsarm (1, 23) hinsichtlich seiner Bewegung gegenüber dem Kopplungselement (10) beweglich ist
und das Kopplungselement (10) bei einer bei montierter Position des Dusch-WC-Aufsatzes (20) auf dem Klosettkörper (21) aus der WC-Schüssel zurückgefahrenen Bewegungsposition zumindest teilweise in dem Funktionsarm (1, 23) integriert ist,
wobei der Rotationsmotor (2) hinsichtlich der Achse seiner Abtriebswelle achsversetzt ist zu einer Mittellängsachse des Funktionsarms (1, 23) und einer Mittellängsachse des Kopplungselements (10)
und wobei der Funktionsarm (1) bei montierter Position des Dusch-WC-Aufsatzes (20) auf dem Klosettkörper (21) in dem Dusch-WC-Aufsatz so gekippt montiert ist, dass sein hinsichtlich der Richtung der Bewegung aus dem Dusch-WC-Aufsatz (20) heraus vorderes Ende (4) etwas tiefer liegt als sein in diesem Sinn hinteres Ende,
**dadurch gekennzeichnet, dass** der Rotationsmotor (2) unter dem hinteren Ende des Funktionsarms (1) in dessen aus der WC-Schüssel zurückgefahrener Bewegungsposition angeordnet ist.

12. Verwendung eines Dusch-WC-Aufsatzes (20) nach Anspruch 11 zur Erstellung eines Dusch-WC nach einem der Ansprüche 1 bis 10.

## Claims

1. Shower closet having
a closet body (21) comprising a closet bowl,
a functional arm (1, 23) movable into the closet bowl,
a rotational motor (2) for driving the movement of the functional arm (1, 23) between two movement positions,
and a coupling element (10) for transferring a driving force taken from the rotational motor (2) to the functional arm (1, 23),
wherein the coupling element (10) is coupled in the functional arm (1, 23), the functional arm (1, 23) is movable with regard to its movability relative to the coupling element (10)
and the coupling element (10) is integrated at least partially in the functional arm (1, 23) in a movement position driven back from the closet bowl, wherein the rotational motor (2) is offset with regard to an axis of its driving shaft relative to a middle longitudinal axis of the functional arm (1, 23) and to a middle longitudinal axis of the coupling element (10),
and wherein the functional arm (1) is mounted in the shower closet in an inclined manner such that its front end (4) with regard to a direction of the movement of the functional arm (1) into the closet bowl is arranged somewhat lower than its rear end in this respect,
**characterized in that** the rotational motor (2) is arranged below the rear end of the functional arm (1) in the movement position thereof driven back from the closet bowl.

2. Shower closet according to claim 1, wherein the functional arm (1, 23) is a shower arm (1) having an abdominal shower function.

3. Shower closet according to claim 1 or 2, wherein the functional arm (1, 23) is a blow-dryer arm (23).

4. Shower closet according to one the preceding claims wherein the coupling element (10) is rotatable and rotationally driven around a rotational axis and the rotational axis of the coupling element (10) is parallel to the direction of the movement of the functional arm (1, 23).

5. Shower closet according to one the preceding claims wherein the coupling element (10) is longitudinally extended in the direction of the movement of the functional arm (1, 23).

6. Shower closet according to claim 4 and 5 wherein the coupling element (10) is a spindle (10).

7. Shower closet according to one the preceding claims wherein the rotational motor (2) is offset in a parallel manner with regard to the axis of its driven shaft relative to a middle longitudinal axis of the functional arm (1, 23) and to the middle longitudinal axis of the coupling element (10).

8. Shower closet according to one the preceding claims wherein a transmission gear (3) is adjacent from below to the rear end of the functional arm (1, 23) in the movement position thereof driven back from the closet bowl and the rotational motor (2) is mounted below the functional arm (1, 23) on a closet bowl side of the transmission gear (3) wherein, in the case of claim 6, the transmission gear (3) is coupled to the rear end of the spindle (10) via a pinion (12).

9. Shower closet according to one the preceding claims wherein the coupling element (10) is arranged within a chamber (11) of the functional arm (1, 23) for at least 50 % of its length in a direction of the movement of the functional arm (1, 23), when the functional arm (1, 23) is located in the movement position driven back from the closet bowl.

10. Shower closet according claim 9 wherein the functional arm (1, 23) comprises a functional-fluid conduit (6) above the chamber (11), in particular a shower water conduit in the case of claim 2 and a drying air conduit in the case of claim 3.

11. Shower closet top-mount (20) for a closet body (21) having an abdominal shower device integrated within the shower closet top-mount (20) which comprises
a functional arm (1, 23) movable out of the shower closet top-mount (20) and thus, in a mounting position of the shower closet top-mount (20) on the closet body (21), into a closet bowl of the closet body (21),
a rotational motor (2) for driving the movement of the functional arm (1, 23) between two movement positions,
and a coupling element (10) for transferring a driving force taken from the rotational motor (2) to the functional arm (1, 23),
wherein the coupling element (10) is coupled in the functional arm (1, 23), the functional arm (1, 23) is movable with regard to its movability relative to the coupling element (10)
and the coupling element (10) is integrated at least partially in the functional arm (1, 23) in a movement position driven back from the closet bowl in a mounted position of the shower closet top-mount (20) on the closet body (21),
wherein the rotational motor (2) is offset with regard to an axis of its driving shaft relative to a middle longitudinal axis of the functional arm (1, 23) and to a middle longitudinal axis of the coupling element (10),
and wherein the functional arm (1) is mounted in the shower closet top-mount in a mounted position of the shower closet top-mount (20) in an inclined manner such that its front end (4) with regard to a direction of the movement of the functional arm (1) out from the shower closet top-mount (20) is arranged somewhat lower than its rear end in this respect, **characterized in that** the rotational motor (2) is arranged below the rear end of the functional arm (1) in the movement position thereof driven back from the closet bowl.

12. Use of a shower closet top-mount (20) according to claim 11 for providing a shower closet according to one of claims 1 to 10.

## Revendications

1. WC douche comportant:
un corps de cabinet (21) présentant une cuvette de toilettes,
un bras fonctionnel (1, 23) susceptible de se déplacer vers l'intérieur de la cuvette de toilettes,
un moteur rotatif (2) permettant de produire le déplacement du bras fonctionnel (1, 23) entre deux positions de déplacement,
et un élément de couplage (10) permettant de transmettre au bras fonctionnel (1, 23) une force d'entraînement produite par le moteur rotatif (2);
ledit élément de couplage (10) coopérant avec l'intérieur du bras fonctionnel (1, 23), ledit bras fonctionnel (1, 23), en ce qui concerne sa mobilité, étant mobile par rapport à l'élément de couplage (10),
et l'élément de couplage (10), dans la position de déplacement en retrait par rapport à la cuvette de toilettes, étant intégré au moins partiellement dans le bras fonctionnel (1, 23),
ledit moteur rotatif (2), en ce qui concerne l'axe de son arbre d'entraînement, présentant un décalage par rapport à l'axe longitudinal médian du bras fonctionnel (1, 23) et à l'axe longitudinal médian de l'élément de couplage (10),
et le bras fonctionnel (1) étant monté dans le WC douche de manière inclinée, si bien que son extrémité dite avant (4) eu égard au sens de déplacement du bras fonctionnel (1) vers l'intérieur de la cuvette de toilettes se situe plus bas que son extrémité dite arrière eu égard audit sens de déplacement,
**caractérisé en ce que** le moteur rotatif (2) est disposé sous l'extrémité arrière du bras fonctionnel (1) dans sa position de déplacement en retrait par rapport à la cuvette de toilettes.

2. WC douche selon la revendication 1, dans lequel le bras fonctionnel (1, 23) est un bras de douchette (1) à fonction de douche du bas-ventre.

3. WC douche selon la revendication 1 ou 2, dans lequel le bras fonctionnel (1, 23) est un bras de séchoir (23).

4. WC douche selon l'une des revendications précédentes, dans lequel l'élément de couplage (10) est entraîné tournant et rotatif sur un axe de rotation et l'axe de rotation de l'élément de couplage (10) est parallèle au sens du déplacement du bras fonctionnel (1, 23).

5. WC douche selon l'une des revendications précédentes, dans lequel l'élément de couplage (10) est étendu dans le sens du déplacement du bras fonctionnel (1, 23).

6. WC douche selon les revendications 4 et 5, dans lequel l'élément de couplage (10) est une tige filetée (10).

7. WC douche selon l'une des revendications précédentes, dans lequel le moteur rotatif (2), en ce qui concerne l'axe de son arbre d'entraînement, présente un décalage parallèle à l'axe longitudinal médian du bras fonctionnel (1, 23) et à l'axe longitudinal médian de l'élément de couplage (10).

8. WC douche selon l'une des revendications précédentes, dans lequel un engrenage (3) est agencé vers le bas, à l'extrémité arrière du bras fonctionnel (1, 23), dans sa position de déplacement en retrait par rapport à la cuvette de toilettes, le moteur rotatif (2) étant monté sous le bras fonctionnel (1, 23), sur le côté de l'engrenage (3) qui est tourné vers la cuvette de toilettes, ladit engrenage (3) étant couplé, dans le cas de la revendication 6, avec un pignon (12) sur l'extrémité arrière de la tige filetée (10).

9. WC douche selon l'une des revendications précédentes, dans lequel l'élément de couplage (10) loge, sur au moins 50 % de sa longueur dans le sens du déplacement du bras fonctionnel (1, 23), dans une chambre (11)
du bras fonctionnel (1, 23) lorsque le bras fonctionnel (1, 23) se trouve dans sa position de déplacement en retrait par rapport à la cuvette de toilettes.

10. WC douche selon la revendication 9, dans lequel le bras fonctionnel (1, 23) présente une conduite de fluide fonctionnel (6) au-dessus de la chambre (10), s'agissant notamment, dans le cas de la revendication 2, d'une conduite d'eau de douche et, dans le cas de la revendication 3, d'une conduite d'air de séchage.

11. Élément rapporté pour WC douche (20) destiné à un corps de cabinet (21) et possédant un dispositif de douchette intégré dans l'élément rapporté pour WC douche, comportant:
un bras fonctionnel (1, 23) susceptible de se déplacer pour sortir de l'élément rapporté pour WC douche (20) et ainsi, une fois l'élément rapporté pour WC douche (20) monté sur le corps de cabinet (21), susceptible de se déplacer vers l'intérieur d'une cuvette de toilettes du corps de cabinet (21),
un moteur rotatif (2) permettant de produire le déplacement du bras fonctionnel (1, 23) entre deux positions de déplacement,
et un élément de couplage (10) permettant de transmettre au bras fonctionnel (1, 23) une force d'entraînement produite par le moteur rotatif (2),
ledit élément de couplage (10) coopérant avec l'intérieur du bras fonctionnel (1, 23), ledit bras fonctionnel (1, 23), en ce qui concerne sa mobilité, étant mobile par rapport à l'élément de couplage (10),
et l'élément de couplage (10), dans une position de déplacement en retrait par rapport à la cuvette de toilettes une fois l'élément rapporté pour WC douche (20) monté sur le corps de cabinet (21), étant intégré au moins partiellement dans le bras fonctionnel (1, 23),
ledit moteur rotatif (2), en ce qui concerne l'axe de son arbre d'entraînement, présentant un décalage par rapport à l'axe longitudinal médian du bras fonctionnel (1, 23) et à l'axe longitudinal médian de l'élément de couplage (10),
et le bras fonctionnel (1), une fois l'élément rapporté pour WC douche (20) monté sur le corps de cabinet (21), étant monté dans le WC douche de manière inclinée, si bien que son extrémité dite avant (4) eu égard à son sens de déplacement hors de l'élément rapporté pour WC douche (20) se situe plus bas que son extrémité dite arrière eu égard audit sens de déplacement,
**caractérisé en ce que** le moteur rotatif (2) est disposé sous l'extrémité arrière du bras fonctionnel (1) dans sa position de déplacement en retrait par rapport à la cuvette de toilettes.

12. Utilisation d'un élément rapporté pour WC douche (20) selon la revendication 11 pour la réalisation d'un WC douche selon l'une des revendications 1 à 10.
